# EUROPÄISCHE PATENTSCHRIFT

(11) **EP 3 383 542 B1**
(45) Veröffentlichungstag und Bekanntmachung des Hinweises auf die Patenterteilung: **06.01.2021**
(21) Anmeldenummer: 16798221.4
(22) Anmeldetag: 21.11.2016
(51) Int. Cl.: B02C 7/12, B02C 7/13

(54) **MAHLSTEINANORDNUNG FÜR EIN SCHEIBENMAHLWERK ZUR ZERKLEINERUNG VON MAHLGUT**
MILLSTONE ARRANGEMENT FOR A FLAT BURR GRINDER FOR GRINDING MATERIAL TO BE GROUND
ENSEMBLE MEULE POUR UN BROYEUR À DISQUES POUR LE BROYAGE DE MATIÈRE À BROYER

(30) Priorität: 03.12.2015 DE 102015015622
(43) Veröffentlichungstag der Anmeldung: 10.10.2018
(73) Patentinhaber: Wolfgang Mock GmbH, 64853 Otzberg-Langfeld (DE)
(72) Erfinder: MOCK, Wolfgang, 64853 Otzberg (DE); MOHR, Thomas, 64354 Reinheim (DE)
(74) Vertreter: Kruspig, Volkmar
(86) Internationale Anmeldenummer: PCT/EP2016/078319
(87) Internationale Veröffentlichungsnummer: WO 2017/093062

(56) Entgegenhaltungen:
- FR-A- 317 706
- US-A- 3 926 380

## Beschreibung

Die Erfindung betrifft eine Mahlsteinanordnung für ein Scheibenmahlwerk zur Zerkleinerung von Mahlgut, insbesondere körnigem Material im Nahrungsmittelbereich, bestehend aus einer festen, Statormahlscheibe sowie einer angetriebenen, Rotormahlscheibe, welche unter Einhaltung eines Mahlspalts konzentrisch übereinander angeordnet sind, wobei die Statormahlscheibe eine zentrische Öffnung zum Aufgeben des Mahlguts aufweist und die Mahlscheiben aus einem Natur- oder Kunststeinmaterial bestehen, gemäß Patentanspruch 1.

Mahlsteinanordnungen für Körnermühlen gehören seit vielen Jahrzehnten zum Stand der Technik. Grundsätzlich besteht eine solche Mahlsteinanordnung, welche das eigentliche Mahlwerk bildet, aus zwei ringförmigen Mahlsteinen. Ein erster Mahlstein ist üblicherweise ortsfest ausgeführt. Ein zweiter Mahlstein steht mit einem Antrieb in Verbindung und ist in der Lage, eine Rotationsbewegung auszuführen. Am ortsfesten Mahlstein, auch als Statormahlstein bezeichnet, befindet sich eine Zulauföffnung bzw. ein Zulauftrichter für das Mahlgut, z.B. Körner.

Der rotierende Mahlstein sitzt üblicherweise an einer Läufernabe, die auf einer von einem Elektromotor angetriebenen Welle befindlich ist. Eine Mahlsteinanordnung gemäß dem Oberbegriff des Anspruchs 1 ist in der US 3 926 380 A offenbart.

Aus der DE 84 35 448 U1 ist ein Mahlstein aus Natur- und Kunststeinmaterial vorbekannt, wobei mindestens eine der Mahlflächen eine von einer zentralen Öffnung radial abstehende Vertiefung besitzt. Diese Vertiefung weist in Seitenansicht Keilkonturen mit einer schrägen, nur in Drehrichtung ansteigenden Bodenfläche und zwei zumindest in etwa axial ausgerichtete Begrenzungsflächen auf, wobei sich bei mehreren Vertiefungen in Drehrichtung vom Vertiefungsrand zum nächsten Vertiefungsrand ein planarer Nabenbereich erstreckt. Mit einer solchen Ausbildung von Keilkonturen soll die Mahlleistung erhöht und die Temperatur des Mahlguts bei der Mahlbehandlung gesenkt werden.

Bei der Granulatmühle für Kunststoffabfälle gemäß DE 195 30 428C1 wird von einer vorzugsweise in einer horizontalen Ebene umlaufenden, um eine vertikale Achse antreibbaren Mahlscheibe ausgegangen, an der Schneidkörper befestigt sind. Die Schneidkörper stehen über die Oberseite der Mahlscheibe vor. Oberhalb der Mahlscheibe ist mindestens eine radial sich erstreckende, ortsfeste Schnittleiste angeordnet, welche der Kontur der Schneidkörper in Umdrehungsrichtung entsprechende Randausnehmungen aufweist, durch die sich die Schneidkörper beim Drehen der Mahlscheibe hindurchbewegen. Die Schneidkörper sind an in Aufnahmen einsetzbare Schneidkörperhalter montiert. Mit dieser Weiterbildung einer Granulatmühle mit bevorzugt spitzwinkligen Schneidkanten kommt es bei der Aufgabe von Kunststoffabfällen zu einem Schneidvorgang und damit zu einem Vorzerkleinern des Mahlguts.

Aus der DE 10 2010 043 353 A1 ist ein Bearbeitungskörper zum Zerkleinern eines Aufgabeguts vorbekannt. Hier geht es um das Mahlen von granulatförmigen Stoffen, welche verschleißfeste Bearbeitungskörper erfordern.

In diesem Sinne umfasst der Bearbeitungskörper zum Zerkleinern eines Aufgabeguts als Metallgusskörper eine Gussträgermatrix und wenigstens einen in der Gussträgermatrix eingebetteten, die Verschleißfestigkeit einer Funktions- bzw. Verschleißfläche des Bearbeitungskörpers erhöhenden Einlegekörper.

Der wenigstens eine Einlegekörper ist ein Press- oder Sinterkörper einer Mischung aus Metallpulver und Hartstoffmaterial oder ein Druckgusskörper, weicher ein Hartstoffmaterial in einer Druckgussmatrix aus Druckgussmetall umfasst.

Bei dem Mahlwerkzeug zur Zerkleinerung von körnigem Material aus dem Lebensmittelbereich gemäß EP 1 818 099 A1 wird von einem Mahlinnenkörper in Form eines Mahlkegels ausgegangen, wobei den Mahlkegel unter Bildung eines Mahlspalts ein feststehender Mahlring umgibt. Zur Vereinfachung der Montage eines solchen Mahlwerkzeugs ist der Mahlkegel über eine koaxiale, wenigstens im Lagerbereich zylindrische, in einem Lager drehbar befindliche Antriebswelle mittelbar mit dem Antrieb verbunden. Die Antriebswelle und der Mahlkegel sind einstückig ausgebildet.

Aus dem Vorgenannten ist es Aufgabe der Erfindung, eine weiterentwickelte Mahlsteinanordnung sowie ein Scheibenmahlwerk zur Zerkleinerung von Mahlgut, insbesondere körnigem Material im Nahrungsmittelbereich anzugeben, welches in der Lage ist, gleiche Mahlleistungen mit geringerem Energieeinsatz bezüglich des Antriebs des Mahlwerks zu erreichen, wobei eine unerwünschte Erhöhung der Temperatur des Mahlguts bei dessen Zerkleinerung verhindert wird.

Die Lösung der Aufgabe der Erfindung erfolgt durch eine Mahlsteinanordnung gemäß der Merkmalskombination nach Patentanspruch 1, wobei die Unteransprüche mindestens zweckmäßige Ausgestaltungen und Weiterbildungen darstellen.

Es wird demnach von einer Mahlsteinanordnung für ein Scheibenmahlwerk zur Zerkleinerung von Mahlgut ausgegangen. Bei diesem Mahlgut handelt es sich insbesondere um körniges Material im Lebensmittel- und Nahrungsmittelbereich. Die Mahlsteinanordnung besteht aus einer festen Statormahlscheibe sowie einer angetriebenen Rotormahlscheibe.

Statormahlscheibe und Rotormahlscheibe sind unter Einhaltung eines Mahlspalts, der gegebenenfalls verstellbar ist, konzentrisch übereinander angeordnet.

Die Statormahlscheibe weist eine mittige bzw. zentrische Öffnung zum Aufgeben des Mahlguts auf. Die Mahlscheiben bestehen aus einem Natur- oder Kunststeinmaterial.

Erfindungsgemäß weist die Statormahlscheibe im Bereich, welcher die Öffnung zur Mahlgutaufgabe umgibt, einen, mit der Mahlscheibe verbundenen, sowohl zum Zentrum der Öffnung als auch zum Mahlspalt gerichteten, ersten Einsatz auf.

Weiterhin besitzt die Rotormahlscheibe einen mit ihr drehfest verbundenen, zweiten Einsatz, welcher im Längsschnitt die Form eines Kegels oder eines Kegelstumpfes besitzt, wobei die Kegel- oder Kegelstumpfspitze in die Öffnung zur Mahlgutaufgabe hineinragt.

Der erste und der zweite Einsatz weisen an ihren zum Mahlspalt und/oder zur Öffnung hin gerichteten Oberflächen eine Strukturierung auf.

Erfindungsgemäß ist darüber hinaus das Material der Einsätze vom Material der Mahlscheiben unterschiedlich gewählt.

So bestehen die Einsätze bevorzugt aus einem keramischen Material, aus Metall oder Kunststoff größerer Härte.

Die erwähnte Strukturierung ist als Verzahnung ausgebildet und weist eine Vielzahl von Schneid- oder Schlagkanten auf.

Die Verzahnung des Einsatzes der Rotormahlscheibe ist bevorzugt bogenförmig radial zum Zentrum nach außen verlaufend ausgebildet.

Die Verzahnung des Einsatzes der Statormahlscheibe ist sowohl in Richtung der Drehachse der Rotormahlscheibe als auch zum Mahlspalt hin gerichtet ausgebildet.

Zwischen dem Einsatz der Statormahlscheibe und dem Einsatz der Rotormahlscheibe ist im Bereich der Öffnung zur Aufgabe des Mahlguts ein konischer Ringspalt für die Mahlgutzuführung vorgesehen.

Die bogenförmig verlaufende Verzahnung kann mindestens eine Unstetigkeitsstelle je Bogennut aufweisen oder einen spiralförmigen Verlauf besitzen.

Die Mahlscheibeneinsätze schließen im Bereich des im Wesentlichen üblicherweise horizontal verlaufenden Mahlspalts mit der Oberfläche der jeweiligen Mahlscheibe bündig ab. Das vorzerkleinerte Mahlgut wird also zur Feinzerkleinerung in den verbleibenden Mahlspalt zwischen Stator- und Rotormahlscheibe eingebracht.

Mittels der Mahlscheibeneinsätze ist also eine Vorzerkleinerung des Mahlguts möglich, dessen Feinzerkleinerung über den Mahlspalt zwischen den verbleibenden einsatzfreien Abschnitten der Stator- und Rotormahlscheibe realisiert wird.

Die Erfindung soll nachstehend anhand eines Ausführungsbeispiels sowie unter Zuhilfenahme von Figuren näher erläutert werden.

Hierbei zeigen:
- Fig. 1: eine Draufsicht auf eine Mahlsteinanordnung mit Blick in Richtung Öffnung zur Aufgabe des Mahlguts mit erkennbarer Rotormahlscheibe, welche eine Strukturierung in Form einer Verzahnung aufweist, sowie mit erkennbaren Verzahnungsabschnitten der Statormahlscheibe bzw. des Einsatzes der Statormahlscheibe;
- Fig. 2: eine perspektivische Draufsicht auf die Rotormahlscheibe, welche einen Einsatz in Kegelstumpfform besitzt, wobei die Oberfläche des Einsatzes eine Verzahnung aufweist, die bogenförmig vom Zentrum des Einsatzes zum äußeren Rand eine Vielzahl von Nuten aufweist und wobei die Nuten eine Unstetigkeitsstelle in ihrem bogenförmigen Verlauf besitzen;
- Fig. 3: eine Draufsicht auf die zum Mahlspalt gerichtete Unterseite der Statormahlscheibe mit Einsatz, wobei der Einsatz eine Verzahnungsstruktur sowohl radial als auch axial verlaufend besitzt, und
- Fig. 4: eine Längsschnittdarstellung durch eine Mahlsteinanordnung, umfassend Statormahlscheibe und Rotormahlscheibe, welche die erfindungsgemäßen Einsätze aufweist.

Die Längsschnittdarstellung nach Fig. 4 zeigt die prinzipielle Ausbildung einer Mahlsteinanordnung für ein Scheibenmahlwerk, umfassend eine Statormahlscheibe 10 und eine Rotormahlscheibe 20.

Die Rotormahlscheibe 20 ist mit einer nicht dargestellten Antriebsvorrichtung drehfest verbunden.

Die Mahlsteinanordnung gemäß der Prinzipdarstellung nach Fig. 4 besitzt darüber hinaus eine zentrische Öffnung 3 zur Aufgabe des nicht dargestellten Mahlguts.

Zwischen der Statormahlscheibe 10 und der Rotormahlscheibe 20 befindet sich ein Mahlspalt 4, welcher durch eine beabstandete Lagerung der Mahlscheiben 10; 20 erhalten wird.

Die Statormahlscheibe 10 weist im Bereich, der die Öffnung 3 umgibt, einen mit der Mahlscheibe verbundenen, sowohl zum Zentrum der Öffnung 3 als auch zum Mahlspalt 4 hin gerichteten ersten Einsatz 1 auf.

Weiterhin besitzt die Rotormahlscheibe 20 einen mit ihr drehfest verbundenen zweiten Einsatz 2, welcher im Längsschnitt die Form eines Kegels oder eines Kegelstumpfes besitzt.

Die Kegel- oder Kegelstumpfspitze 5 reicht in die Öffnung 3 zur Mahlgutaufgabe hinein.

Wie aus den Fig. 1 bis 3 entnehmbar ist, weisen sowohl der ersten Einsatz 1 als auch der zweite Einsatz 2 an ihrer zum Mahlspalt und/oder zur Öffnung hin gerichteten Oberfläche eine Strukturierung, beispielsweise ausgeführt als Verzahnung auf.

Das Material der Statormahlscheibe 10 und der Rotormahlscheibe 20 ist Natur- oder Kunststein. Das Material der Einsätze 1; 2 ist bevorzugt Keramik, Metall oder ein Kunststoff größerer Härte.

Aus den Fig. 1 bis 3 ist ersichtlich, dass die als Verzahnung ausgeführte Strukturierung eine Vielzahl von Schneid- oder Schlagkanten aufweist.

Die Verzahnung des Einsatzes 2 der Rotormahlscheibe 20 verläuft, wie in der Fig. 2 ersichtlich, bogenförmige radial vom Zentrum des Einsatzes nach außen.

Dabei können im bogenförmigen Verlauf Unstetigkeitsstellen vorhanden sein.

Die erkennbaren Nuten der Verzahnung nehmen das Mahlgut auf, welches durch die Rotationsbewegung des Rotors in Verbindung mit entstehenden Fliehkräften nach außen bewegt wird und in den verbleibenden Mahlspalt zwischen Statormahlscheibe 10 und Rotormahlscheibe 20 zur Feinzerkleinerung gelangt.

Die Fig. 3 macht deutlich, dass zwischen dem Einsatz 1 der Statormahlscheibe 10 und dem Einsatz 2 der Rotormahlscheibe 20 im Bereich der Öffnung 3 zur Aufgabe des Mahlguts ein konischer Ringspalt 6 für das Mahlgut ausgebildet werden kann.

Aus der Fig. 4 ist ebenfalls ersichtlich, dass die Mahlscheibeneinsätze 1; 2 im Bereich des Mahlspalts 4 mit der Oberfläche der jeweiligen Mahlscheibe 10; 20 bündig abschließen.

Mit Aufgabe des Mahlguts über die Öffnung 3 kommt es durch die Wirkung der Einsätze 1; 2 und deren Oberflächenstrukturierung zu einer Vorzerkleinerung des Mahlguts, dessen Feinzerkleinerung über den Mahlspalt 4 zwischen den verbleibenden einsatzfreien Abschnitten der Stator- und Rotormahlscheibe realisiert wird.

## Patentansprüche

1. Mahlsteinanordnung für ein Scheibenmahlwerk zur Zerkleinerung von Mahlgut, insbesondere körnigem Material im Nahrungsmittelbereich, bestehend aus einer festen Statormahlscheibe (10) sowie einer angetriebenen Rotormahlscheibe (20), welche unter Einhaltung eines Mahlspalts (4) konzentrisch übereinander angeordnet sind, wobei die Statormahlscheibe (10) eine zentrische Öffnung (3) zum Aufgeben des Mahlguts aufweist und die Mahlscheiben (10; 20) aus einem Natur- oder Kunststeinmaterial bestehen, weiterhin die Rotormahlscheibe (20) einen mit ihr drehfest verbundenen zweiten Einsatz (2) besitzt, welcher im Längsschnitt die Form eines Kegels oder eines Kegelstumpfes besitzt, wobei die Kegel- oder Kegelstumpfspitze (5) in die Öffnung (3) zur Mahlgutaufgabe hineinragt und der zweite Einsatz (2) an seinem zum Mahlspalt (4) und/oder zur Öffnung (3) hin gerichteten Flächen eine Strukturierung aufweist,
**dadurch gekennzeichnet, dass**
die Statormahlscheibe (10) im Bereich, welcher die Öffnung (3) zur Mahlgutaufgabe umgibt, einen, mit der Mahlscheibe (10) verbundenen, sowohl zum Zentrum der Öffnung (3) als auch zum Mahlspalt (4) gerichteten ersten Einsatz (1) mit Strukturierung aufweist, die Strukturierung als Verzahnung ausgebildet ist, welche radial und axial verläuft, das heißt sowohl in Richtung der Drehachse der Rotormahlscheibe (20) als auch zum Mahlspalt (4) ausgebildet ist und das Material der Einsätze (1; 2) vom Material der Mahlscheiben (10; 20) unterschiedlich gewählt ist.

2. Mahlsteinanordnung nach Anspruch 1,
**dadurch gekennzeichnet, dass**
die Einsätze (1; 2) aus Keramik oder Metall bestehen.

3. Mahlsteinanordnung nach einem der vorangegangenen Ansprüche,
**dadurch gekennzeichnet, dass**
die Verzahnung eine Vielzahl von Schneid- oder Schlagkanten aufweist.

4. Mahlsteinanordnung nach Anspruch 3,
**dadurch gekennzeichnet, dass**
die Verzahnung des Einsatzes (2) der Rotormahlscheibe (20) bogenförmig radial vom Zentrum nach außen verlaufend ausgebildet ist.

5. Mahlsteinanordnung nach einem der vorangegangenen Ansprüche,
**dadurch gekennzeichnet, dass**
zwischen dem Einsatz (1) der Statormahlscheibe (10) und dem Einsatz (2) der Rotormahlscheibe (20) im Bereich der Öffnung (3) der Aufgabe des Mahlguts ein konischer Ringspalt (6) für das Mahlgut ausgebildet ist.

6. Mahlsteinanordnung nach Anspruch 4,
**dadurch gekennzeichnet, dass**
die bogenförmig verlaufende Verzahnung mindestens eine Unstetigkeitsstelle je Bogennut besitzt.

7. Mahlsteinanordnung nach einem der vorangegangenen Ansprüche,
**dadurch gekennzeichnet, dass**
die Mahlscheibeneinsätze (1; 2) im Bereich des Mahlspalts (4) mit der Oberfläche der jeweiligen Mahlscheibe (10; 20) bündig abschließen.

## Claims

1. A millstone arrangement for a flat burr grinder for grinding material to be ground, in particular granular material in the food sector, composed of a fixed stator grinding disc (10) as well as a driven rotor grinding disc (10), which are superimposed concentrically while keeping a grinding gap (4), wherein the stator grinding disc (10) has a centric opening (3) for feeding the material to be ground, and the grinding discs (10; 20) are composed of a natural stone material or an artificial stone material, the rotor grinding disc (20) furthermore has a second insert (2) being in connection with it in a torque-proof manner, which insert has the shape of a cone or a truncated cone in a longitudinal section, wherein the tip (5) of the cone or the truncated cone protrudes into the opening (3) for feeding the material to be ground, and the second insert (2) has a structuring at its surfaces directed toward the grinding gap (4) and/or toward the opening (3),
**characterized in that**
in the area surrounding the opening (3) for feeding the material to be ground, the stator grinding disc (10) has a first insert (1) having a structuring, which insert is in connection with the grinding disc (10) and directed both toward the center of the opening (3) and toward the grinding gap, the structuring is formed as a toothing extending radially and axially, i.e. both in the direction of the axis of rotation of the rotor grinding disc (20) and toward the grinding gap (4), and the material of the inserts (1; 2) is selected to be different from the material of the grinding discs (10; 20).

2. The millstone arrangement according to claim 1,
**characterized in that**
the inserts (1; 2) consist of ceramics or metal.

3. The millstone arrangement according to any one of the preceding claims,
**characterized in that**
the toothing has a plurality of cutting edges or impact edges.

4. The millstone arrangement according to claim 3,
**characterized in that**
the toothing of the insert (2) of the rotor grinding disc (20) is formed to extend in an arcuate manner radially outward from the center.

5. The millstone arrangement according to any one of the preceding claims,
**characterized in that**
between the insert (1) of the stator grinding disc (10) and the insert (2) of the rotor grinding disc (10), a conical annular gap (6) for the material to be ground is formed in the area of the opening (3) for feeding the material to be ground.

6. The millstone arrangement according to claim 4,
**characterized in that**
the toothing extending in an arcuate manner has at least one point of discontinuity per arcuate groove.

7. The millstone arrangement according to any one of the preceding claims,
**characterized in that**
the grinding disc inserts (1; 2) are flush with the upper surface of the respective grinding disc (10; 20) in the area of the grinding gap (4).

## Revendications

1. Ensemble formant meule pour un broyeur à disques destiné à broyer des matériaux, en particulier des matériaux granulaires dans le secteur alimentaire, constitué d'un disque de broyage à stator fixe (10) et d'un disque de broyage à rotor entraîné (20), qui sont disposés concentriquement l'un au-dessus de l'autre tout en conservant un intervalle de broyage (4),
dans lequel le disque de broyage à stator (10) présente une ouverture centrale (3) pour l'alimentation du matériau à broyer, et les disques de broyage (10 ; 20) sont constitués d'un matériau en pierre naturelle ou artificielle,
le disque de broyage à rotor (20) comprend en outre un deuxième insert (2) qui est relié à celui-ci solidairement en rotation et qui a en coupe longitudinale la forme d'un cône ou d'un tronc de cône, la pointe (5) du cône ou du tronc de cône faisant saillie dans l'ouverture (3) pour l'alimentation du matériau à broyer, et le deuxième insert (2) présentant une structuration sur sa surface dirigée vers l'intervalle de broyage (4) et/ou vers l'ouverture (3),
**caractérisé en ce que**
dans la zone qui entoure l'ouverture (3) pour l'alimentation du matériau à broyer, le disque de broyage à stator (10) comprend un premier insert (1) pourvu d'une structuration, relié au disque de broyage (10) et dirigé vers le centre de l'ouverture (3) et également vers l'intervalle de broyage (4),
la structuration est réalisée sous forme de denture s'étendant radialement et axialement, c'est-à-dire réalisée aussi bien en direction de l'axe de rotation du disque de broyage à rotor (20) qu'en direction de l'intervalle de broyage (4), et le matériau des inserts (1 ; 2) est choisi différemment du matériau des disques de broyage (10 ; 20).

2. Ensemble formant meule selon la revendication 1,
**caractérisé en ce que**
les inserts (1 ; 2) sont constitués en céramique ou en métal.

3. Ensemble formant meule selon l'une des revendications précédentes,
**caractérisé en ce que**
la denture comporte une multitude d'arêtes de coupe ou d'impact.

4. Ensemble formant meule selon la revendication 3,
**caractérisé en ce que**
la denture de l'insert (2) du disque de broyage à rotor (20) est conçue de manière à s'étendre en forme d'arc radialement du centre vers l'extérieur.

5. Ensemble formant meule selon l'une des revendications précédentes,
**caractérisé en ce que**
un intervalle annulaire conique (6) pour le matériau à broyer est formé entre l'insert (1) du disque de broyage à stator (10) et l'insert (2) du disque de broyage à rotor (20) dans la zone de l'ouverture (3) pour l'alimentation du matériau à broyer.

6. Ensemble formant meule selon la revendication 4,
**caractérisé en ce que**
la denture s'étendant en forme d'arc présente au moins une discontinuité pour chaque rainure arquée.

7. Ensemble formant meule selon l'une des revendications précédentes,
**caractérisé en ce que**
les inserts de disque de broyage (1 ; 2) se terminent en affleurement avec la surface du disque de broyage respectif (10 ; 20) dans la zone de l'intervalle de broyage (4).
